# EUROPÄISCHE PATENTSCHRIFT

(11) **EP 2 342 026 B1**
(45) Veröffentlichungstag und Bekanntmachung des Hinweises auf die Patenterteilung: **04.07.2012**
(21) Anmeldenummer: 09778678.4
(22) Anmeldetag: 22.09.2009
(51) Int. Cl.: B21B 29/00, B21B 31/32

(54) **WALZVORRICHTUNG**
ROLLING APPARATUS
DISPOSITIF DE LAMINAGE

(30) Priorität: 26.09.2008 DE 102008049179
(43) Veröffentlichungstag der Anmeldung: 13.07.2011
(73) Patentinhaber: SMS Siemag AG, 40237 Düsseldorf (DE)
(72) Erfinder: DIEHL, Christian, 57271 Hilchenbach (DE); KLEIN, Achim, 57223 Kreuztal (DE); ZIESER, Bernd, 57250 Netphen (DE); LINDNER, Florian, 57250 Netphen (DE)
(74) Vertreter: Klüppel, Walter
(86) Internationale Anmeldenummer: PCT/EP2009/006878
(87) Internationale Veröffentlichungsnummer: WO 2010/034481

(56) Entgegenhaltungen:
- EP-A2- 0 340 504
- EP-B1- 1 436 104
- DE-A1- 3 918 242
- US-A- 4 934 166

## Beschreibung

Die Erfindung bezieht sich auf eine Walzvorrichtung mit zumindest einer oberen und einer unteren, an einem gemeinsamen Walzgerüst angeordneten und in vertikal zueinander verlagerbaren Lagern zur Einstellung verschiedener Walzspalthöhen gehaltenen und jeweils durch eine Stützwalze abgestützten Walzen, mit zumindest einer Axialschiebeeinrichtung für eine der Walzen und mit zumindest einer einen Biegezylinder umfassenden Biegevorrichtung zum Biegen der oberen Walze.

Derartige Walzeinrichtungen können oberhalb und unterhalb eines Walzspalts insbesondere jeweils mehrere einander abstützende Walzen enthalten, etwa eine Arbeitswalze, die direkt mit dem Walzgut in Kontakt kommt und ihrerseits auf einer zumeist größeren Stützwalze oder einer Zwischenwalze abrollt, welche ihrerseits an einer Stützwalze anliegt. Die Arbeitswalzen und/oder die Stützwalzen und/oder die Zwischenwalzen können dabei axial gegeneinander verschiebbar sein. Bei einer Konturierung der Walzenballen mindestens zweier Walzen sind damit gezielte Einwirkungen auf die Form des den Walzspalts durchlaufenden Walzguts möglich. Die Höhe des Walzspalts soll dabei einstellbar sein, was eine vertikale Verlagerbarkeit an dem Gerüst erfordert.

Insbesondere bei einer zusätzlich zur axialen Verschiebevorrichtung vorgesehenen Arbeitswalzenbiegevorrichtung ist es schwierig, auch bei einem großen Walzenaufgang, also bei einer großen Höhe des Walzenspalts, diese Einstellbarkeit zu gewährleistet. Dies beruht darauf, dass die in die Biegevorrichtung, mit der einem Auseinanderbiegen der den Spalt begrenzenden Walzen durch das Walzgut entgegengewirkt werden soll, integrierten Verriegelungselemente ebenso wie die Führungselemente für die axiale Verschiebevorrichtung und die Lagerungen für die Walzen in den seitlichen Holmen des Gerüsts verschoben und eingestellt werden müssen.

Aus der EP 1 436 104 B1 ist eine Walzvorrichtung mit zumindest einer axialen Verschiebeeinrichtung bekannt, mit der zum Walzen dicker Blöcke oder Brammen die Einstellung eines großen Walzenaufgangs ermöglicht wird. Bei der bekannten Lösung ist die axiale Verschiebeeinrichtung in die die Lagerungen für eine Arbeitswalze aufnehmenden Bauteile integriert, so dass eine separate vertikale Verschiebbarkeit der axialen Verschiebevorrichtung nicht mehr erforderlich ist.

Die Axialverschiebung der Arbeitswalzen wird mit einer koaxial an einem Einbaustück der Arbeitswalze angeordneten Verschiebevorrichtung realisiert, die beim Wechsel der Arbeitswalze mit dem Walzensatz aus dem Gerüst herausgefahren wird. Bei der sogenannten "fliegenden" Arbeitswalzenbiegung stützen sich die oberen Arbeitswalzeneinbaustücke über Biege- oder Balancierzylinder in U-förmigen Ausnehmungen der oberen Stützwalzeneinbaustücke ab. Die Biegezylinder können dabei in den Arbeitswalzeneinbaustücken oder alternativ in den Stützwalzeneinbaustücken angeordnet sein.

Bedingt durch die "fliegende" Anordnung der oberen Arbeitswalze ist ein sehr hoher Walzenaufgang denkbar. Dies würde auch das Auswalzen hoher Blöcke auf einem solchen Walzengerüst ermöglichen. Die Arbeitswalzenverschiebe- und biegevorrichtungen werden beim Wechseln der Walzensätze aus dem Walzengerüst herausgefahren und können außerhalb des Walzgerüstes gewartet werden. Dadurch entfallen dem Betreiber Stillstandszeiten an der Anlage zur Wartung dieser Vorrichtungen.

Während der Axialverschiebung der Arbeitswalze wird der obere Arbeitswalzensatz über die mit Balancierdruck beaufschlagten Biegezylinder in den oberen Stützwalzen-Einbaustücken geschoben. Die dabei auftretenden Reibkräfte erzeugen Kippmomente, die eine Schiefstellung der Stützwalzen-Einbaustücke bewirken können. Bei einer schlagartigen Beaufschlagung des Gerüstes mit Walzkraft, dem sogenannten Anstichstoß, im Anschluss an die Arbeitswalzenverschiebung kann deshalb nicht ausgeschlossen werden, dass es an der Stützwalzenlagerung im Falle von Ölflutlagern zu einer hohen Belastung zwischen der Lagerbuchse und der Zapfenbuchse kommt oder im Falle von Wälzlagern einzelne Lagerreihen eine hohe Beanspruchung erfahren.

Mit den bekannten Arbeitswalzen-Axialverschiebe- und Biegevorrichtungen, welche den obigen Nachteil vermeiden, lässt sich jedoch nur ein Walzenaufgang, d. h. der Walzenspalt zum Durchlauf des zu walzenden Walzguts, bis etwa 550 mm realisieren.

Es ist die Aufgabe der Erfindung, eine Walzvorrichtung mit einer Arbeitswalzen-Axialverschiebe- und Biegevorrichtung zu schaffen, mit der auch ein sehr hoher Walzenaufgang realisierbar ist.

Bei einer Walzvorrichtung der eingangs genannten Art wird diese Aufgabe dadurch gelöst, dass die Biegevorrichtung an beiden Enden der Walze jeweils Quertraversen und Biegearme umfasst, wobei die Walze zur Einstellung der Walzspalthöhe zwischen den Walzen durch die Biegearme geführt ist. Dadurch ist eine Beeinflussung der Walzspaltkontur durch eine Walzenaxialverschiebung auch bei Grobblechgerüsten mit typischen Walzenaufgängen bis etwa 1100 mm möglich.

Vorteilhafte Weiterbildungen der Erfindung ergeben sich aus den Unteransprüchen.

In vorteilhafter Weise ist vorgesehen, dass die Biegearme in Ausnehmungen des Walzgerüsts oder des Walzenständers eingebracht sind. Ebenso lässt sich vorsehen, dass die Biegearme jeweils in Führungsleisten geführt sind, die am Walzgerüst angeschraubt sind.

Vorzugsweise sind die Biegearme im mittleren Bereich der Walzengerüste oder Walzenständerholme geführt oder umgreifen diese.

Ebenso ist es von Vorteil, wenn die obere Stützwalze an ihren Enden jeweils in einem Stützwalzeneinbaustück gehalten wird. Eine andere erfindungsgemäße Maßnahme besteht darin, dass die Biegezylinder jeweils vertikal zu Balancierarmen zur oberen Stützwalze angeordnet sind.

In Weiterbildung der Erfindung wirken die Biegezylinder auf die Quertraversen ein, die an den Balancierarmen zu der oberen Stützwalze sowie an den Führungsleisten geführt sind. Mit Vorteil lassen sich die Biegearme lösbar mit den Quertraversen oder den Balancierarmen verbinden, z. B. in diese einhängen.

Von Vorteil ist eine Ausgestaltung der Erfindung, gemäß der die Arbeitswalzen jeweils in Arbeitswalzeneinbaustücken gelagert sind und die oberen Arbeitswalzeneinbaustücke jeweils über die Biegearme vertikal mit Kraft beaufschlagt werden. Zusätzlich lässt sich vorsehen, dass die zu der oberen Arbeitswalze gehörigen Biegezylinder in unteren Verdickungen der Biegearme angeordnet sind.

Außerdem lässt sich vorsehen, dass den Einbaustücken der unteren Arbeitswalze zugeordnete Biege- oder Balancierzylinder vertikal in ortsfesten Blöcken angeordnet sind.

Die Axialverschiebemittel sind bevorzugt als hydraulische Kolben-Zylinder Einheit ausgebildet. Das Betätigungselement der Axialverschiebemittel ist vorzugsweise in Form eines Kolbens ausgebildet, wobei der Kolben mit einem seiner axialen Enden am einem Haltearm befestigt ist, der am Walzgerüst in einer Führung, insbesondere in einer Gleitführung, translatorisch verschieblich festgelegt ist.

Nachstehend wird die Erfindung in einem Ausführungsbeispiel näher erläutert. Es zeigen:
- Fig. 1: eine Schnittansicht einer Walzvorrichtung mit jeweils einem Arbeits- und einem Stützwalzenpaar,
- Fig. 2: eine Schnittansicht der oberen Arbeitswalze aus Fig. 1 entlang einer Schnittebene A - A,
- Fig. 3: eine Schnittansicht der Walzvorrichtung entlang einer Schnittebene B - B aus Fig. 2 und
- Fig. 4: eine weitere Schnittansicht entlang einer Schnittlinie C - C aus Fig. 1.

Eine insgesamt mit 1 (Fig. 1, 2) bezeichnete Walzvorrichtung ist als sogenanntes Vier-Walzen-Gerüst ausgebildet und umfasst zwei Arbeitswalzen 2, 3 und zwei Stützwalzen 4, 5. Auch eine andere Anzahl von Walzen ist möglich, beispielsweise auch die Ausbildung eines Sechs-Walzen-Gerüsts mit zusätzlichen Zwischenwalzen, die zwischen den Arbeitswalzen 2, 3 und den Stützwalzen 4, 5 angeordnet sind. Zwischen den Arbeitswalzen 2, 3 und den Stützwalzen 4, 5 ist ein Walzspalt 6 für das zu walzende Gut ausgebildet. Die Höhe 7 des Walzspalts 6, der sogenannte Walzenaufgang, ist einstellbar.

Die Walzen 2, 3, 4, 5 sind in einem Walzgerüst 8 (Fig. 1, 2, 4) gehalten. Das Walzgerüst 8 nimmt Stützwalzeneinbaustücke 9, 10 auf, die die untere bzw. die obere Stützwalze 4, 5 tragen.

An ebenfalls von dem Walzegerüst 8 aufgenommenen Führungsleisten 11 sind Quertraversen 12 geführt. Über Biegearme 13 wird der obere Arbeitswalzensatz mitgeführt, wenn die Höhe des Walzspaltes 6 eingestellt wird. An ihren unteren Enden sind die Biegearme 13 mit Verdickungen 14 (Fig. 3) ausgestattet. Die Quertraversen 12 sind an Balancierarmen 15 geführt; auf diese wirken Biegezylinder 16 ein, um die obere Arbeitswalze 3 zu biegen. In entsprechender Weise wird die untere Arbeitswalze 2 durch einen Biegezylinder 17 gebogen. Ein alternatives Biegemittel zum Biegen der oberen Arbeitswalze 3 ist mit 18 bezeichnet.

Die Biegezylinder 16, 17 sowie alternativ 18 wirken auf die äußeren Randbereiche der Arbeitwalzen 2, 3 ein und üben damit im Randbereich der Walzen 2, 3 eine vertikal vom Walzspalt 6 auswärts gerichtete Kraft entsprechend der im mittleren Bereich wirksamen Kraft des Walzguts, um einem Auseinanderbiegen der Arbeitswalzen 2, 3 durch das Walzgut entgegenzuwirken.

Neben der sogenannten positiven Arbeitswalzenbiegung über die Biegemittel 16, 17 sowie alternativ 18 kann zur Erhöhung des Stellbereichs für die Profilbeeinflussung auch eine sogenannte negative Arbeitswalzenbiegung über zusätzlich Kolben-Zylinder-Systeme 30, 31 realisiert werden (s. Fig. 1).

Zwischen den Stützwalzeneinbaustücken 9, 10 sind Arbeitswalzeneinbaustücke 19, 20 angeordnet, innerhalb deren die Arbeitswalzen 2, 3 gelagert sind.

Die Axialverschiebevorrichtungen 21 sind an den äußeren Randbereichen der Arbeitswalzen 2, 3 angeordnet.

Der Kolben 22 der Axialverschiebevorrichtung 21 ist über ein Widerlager 25 an Haltearmen 24 angeordnet, welche in den Arbeitswalzeneinbaustücken 19, 20 horizontal gleitend angeordnet sind. Die Haltearme 24 werden von seitlichen Haltevorrichtungen 29 umgriffen, die auf der Außenseite des Walzgerüstes 8 festgelegt sind und eine horizontale Bewegung der Haltearme 24 in Richtung der Walzenachse 23 verhindern. Damit ist auch der Kolben 22 der Axialverschiebevorrichtung 21 in axialer Richtung fixiert. Die Haltearme 24 sind in den seitlichen Haltevorrichtungen 29 in vertikaler Richtung beweglich.

Die Erfindung betrifft somit ein System, das sowohl die Biegung als auch die Verschiebung der Arbeitswalzen 2, 3 erlaubt. Die vertikal in ortsfesten Blöcken angeordneten Biege- oder Balancierzylinder 17 sind der unteren Arbeitswalze 2 zugeordnet. Die Biegevorrichtung der oberen Arbeitswalze 3 ist durch zwei neuartige Komponenten gekennzeichnet: die Quertraverse 12 und den Biegearm 13.

Bei der Einstellung der Höhe des Walzenspaltes 6 erfolgt das Mitführen des oberen Arbeitswalzensatzes über die Biegearme 13. Die Biegearme 13 werden ihrerseits in Leisten geführt, die am Walzenständer 8 angeschraubt sind, oder alternativ in Ausnehmungen direkt an den Waizenständern 8. Dabei können die Biegearme 13 im mittleren Bereich der Walzenständerholme geführt sein oder alternativ die Walzenständerholme umgreifen.

Die Biege- oder Balancierzylinder 16 zur oberen Arbeitswalze 3 sind vertikal an den Balancierarmen 15 zur oberen Stützwalze 5 angeordnet und bewegen sich beim Positionieren der oberen Walzen 3, 5 mit den Balancierarmen 15 und benötigen dadurch einen vergleichsweise geringen Hub, der durch den Walzenabschliff der oberen Walzen 3, 5 bestimmt wird.

Die Biege- oder Balancierzylinder wirken auf die Quertraversen 12, die an den Balancierarmen 15 zur oberen Stützwalze 5 sowie den Führungsleisten 11 geführt sind. Über die Biegearme 13, die in den Quertraversen 12 eingehängt sind, werden die Einbaustücke zur oberen Arbeitswalze 3 ebenfalls vertikal mit Kraft beaufschlagt.

Bei einer alternativen Ausführung der oberen Arbeitwalzenbiegung werden die Biegearme 13 direkt in die Balancierarme 15 eingehängt. Die Biege- oder Balancierzylinder zu der oberen Arbeitswalze 3 sind dabei in den unteren Verdickungen der Biegearme 13 angeordnet.

Die Biegearme 13, die eine gute Führung der oberen Arbeitswalzenbaustücke auch bei hohem Walzenaufgang sicherstellen, nehmen gleichzeitig diejenigen Reibkräfte auf, welche ansonsten bei einer Walzenaxialverschiebung die Stützwalzeneinbaustücke 9, 10 schiefstellen würden.

Die Vorrichtungen zur Axialverschiebung der Arbeitswalzen 2, 3 sind die an den bedienungsseitigen Arbeitswalzeneinbaustücken 19, 20 angeordneten hydraulisch betätigten Kolben-Zylinder-Systeme 21. Hierbei ist jeweils der Kolben der Zylindereinheit mit den in den entsprechenden Einbaustücken geführten Haltearmen verbunden. Verriegelungen, die an der Außenseite der beiden Holme des bedienungsseitigen Walzgerüstständers angeordnet sind, verhindern während des Walzbetriebes eine horizontale Bewegung der Haltearme und damit eine axiale Bewegung des Zylinderkolbens. Durch Druckbeaufschlagung auf der Kolbenseite oder der Stangenseite der Kolbenzylindereinheit wird eine axiale Verschiebung der in den Einbaustücken 19, 20 montierten Arbeitswalzen 2, 3 realisiert.

## Patentansprüche

1. Walzvorrichtung (1) mit zumindest einer oberen und einer unteren an einem gemeinsamen Walzgerüst (8) angeordneten und in vertikal zueinander verlagerbaren Lagern zur Einstellung verschiedener Walzspalthöhen gehaltenen und jeweils durch eine Stützwalze (4, 5) abgestützten Walzen (2, 3), mit zumindest einer Axialschiebeeinrichtung für eine der Walzen (2, 3) und mit zumindest einer einen Biegezylinder (16) umfassenden Biegevorrichtung zum Biegen der oberen Walze (3),
**dadurch gekennzeichnet,**
**dass** die Biegevorrichtung an beiden Enden der oberen Walze (3) jeweils Quertraversen (12) und Biegearme (13) umfasst, wobei die Walze (3) zur Einstellung der Walzspalthöhe zwischen den Walzen (2, 3) durch die Biegearme (13) geführt ist.

2. Walzvorrichtung (1) nach Anspruch 1,
**dadurch gekennzeichnet,**
**dass** die Biegearme (13) in Ausnehmungen des Walzgerüsts (8) oder des Walzenständers eingebracht sind.

3. Walzvorrichtung (1) nach Anspruch 2,
**dadurch gekennzeichnet,**
**dass** die Biegearme (13) jeweils in Führungsleisten (11) geführt sind, die am Walzgerüst angeschraubt sind.

4. Walzvorrichtung (1) nach Anspruch 2 oder 3,
**dadurch gekennzeichnet,**
**dass** die Biegearme (13) im mittleren Bereich der Walzengerüste oder Walzenständerholme geführt sind oder diese umgreifen.

5. Walzvorrichtung (1) nach einem der Ansprüche 1 bis 4,
**dadurch gekennzeichnet,**
**dass** die obere Stützwalze (5) an ihren Enden jeweils in einem Stützwalzeneinbaustück (10) gehalten wird.

6. Walzvorrichtung (1) nach einem der Ansprüche 1 bis 5,
**dadurch gekennzeichnet,**
**dass** die Biegezylinder (16) jeweils vertikal zu Balancierarmen (15) zur oberen Stützwalze (5) angeordnet sind.

7. Walzvorrichtung (1) nach Anspruch 6,
**dadurch gekennzeichnet,**
**dass** die Biegezylinder (16) auf die Quertraversen (12) einwirken, die an den Balancierarmen (15) zu der oberen Stützwalze (5) sowie an den Führungsleisten (11) geführt sind.

8. Walzvorrichtung (1) nach einem der Ansprüche 1 bis 7,
**dadurch gekennzeichnet,**
**dass** die Biegearme (13) in den Quertraversen (12) oder den Balancierarmen (15) lösbar verbunden sind.

9. Walzvorrichtung (1) nach einem der Ansprüche 1 bis 8,
**dadurch gekennzeichnet,**
**dass** die Arbeitswalzen (2, 3) jeweils in Arbeitswalzeneinbaustücken (19, 20) gelagert sind und dass die oberen Arbeitswalzeneinbaustücke (20) jeweils über die Biegearme (13) vertikal mit Kraft beaufschlagt werden.

10. Walzvorrichtung (1) nach einem der Ansprüche 1 bis 9,
**dadurch gekennzeichnet,**
**dass** die zu der oberen Arbeitswalze (3) gehörigen Biegezylinder (16) in unteren Verdickungen (14) der Biegearme (13) angeordnet sind.

11. Walzvorrichtung (1) nach einem der Ansprüche 1 bis 10,
**dadurch gekennzeichnet,**
**dass** den Einbaustücken (19) der unteren Arbeitswalze (2) zugeordnete Biege- oder Balancierzylinder (17) vertikal in ortsfesten Blöcken angeordnet sind.

## Claims

1. Rolling device (1) with at least one upper roll (3) and at least one lower roll (2), which are arranged on a common roll stand (8) and mounted in bearings vertically displaceable relative to one another for setting different roll gap heights and which are each supported by a backing roll (4, 5), with at least one axial displacing device for one of the rolls (2, 3) and with at least one bending device, which comprises a bending cylinder (16), for bending the upper roll (3), **characterised in that** the bending device has respective cross members (12) and bending arms (13) at the two ends at the upper roll (3), wherein for setting the roll gap height between the rolls (2, 3) the roll (3) is guided by the bending arms (13).

2. Rolling device (1) according to claim 1, **characterised in that** the bending arms (13) are mounted in recesses of the roll stand (8) or of the roll housing.

3. Rolling device (1) according to claim 2, **characterised in that** the bending arms (13) are respectively guided in guide strips (11) which are screw-connected with the roll stand.

4. Rolling device (1) according to claim 2 or 3, **characterised in that** the bending arms (13) are guided in the middle region of the roll stand or roll housing posts or engage around these.

5. Rolling device (1) according to any one of claims 1 to 4, **characterised in that** the upper backing roll (5) is held at each of the ends thereof in a respective backing roll chock (10).

6. Rolling device (1) according to any one of claims 1 to 5, **characterised in that** the bending cylinders (16) are respectively arranged vertically with respect to balancing arms (15) for the upper backing roll (5).

7. Rolling device (1) according to claim 6, **characterised in that** the bending cylinders (16) act on the cross members (12), which are guided at the balancing arms (15) with respect to the upper backing roll (5) as well as at the guide strips.

8. Rolling device (1) according to any one of claims 1 to 7, **characterised in that** the bending arms (13) are detachably connected in the cross members (12) or the balancing arms (15).

9. Rolling device (1) according to any one of claims 1 to 8, **characterised in that** the working rolls (2, 3) are respectively mounted in working roll chocks (19, 20) and that the upper working roll chocks (20) are respectively vertically loaded with force by way of the bending arms (13).

10. Rolling device (1) according to any one of claims 1 to 9, **characterised in that** the bending cylinders (16) belonging to the upper working roll (3) are arranged in lower thickened portions (14) of the bending arms (13).

11. Rolling device (1) according to any one of claims 1 to 10, **characterised in that** bending or balancing cylinders (17) associated with the chocks (19) of the lower working roll (2) are vertically arranged in stationary blocks.

## Revendications

1. Dispositif de laminage (1) comprenant au moins un cylindre supérieur et un cylindre inférieur (2, 3) disposés contre une cage de laminoir commune (8), maintenus dans des paliers aptes à se déplacer en direction verticale l'un par rapport à l'autre pour le réglage d'écartements différents entre les cylindres et supportés respectivement par un cylindre de soutien (4, 5), comprenant au moins un dispositif de déplacement en direction axiale pour un des cylindres (2, 3) et comprenant au moins un dispositif de cintrage comprenant un cylindre de cintrage (16) pour le cintrage du cylindre supérieur (3), **caractérisé en ce que** le dispositif de cintrage comprend, aux deux extrémités du cylindre supérieur (3), respectivement des traverses transversales (12) et des bras de cintrage (13), le cylindre (3) étant guidé pour le réglage de l'écartement des cylindres entre les cylindres (2, 3) via les bras de cintrage (13).

2. Dispositif de laminage (1) selon la revendication 1, **caractérisé en ce que** les bras de cintrage (13) sont insérés dans des évidements de la cage de laminoir (8) ou du support de cylindres.

3. Dispositif de laminage (1) selon la revendication 2, **caractérisé en ce que** les bras de cintrage (13) sont guidés respectivement dans des moulures de guidage (11) qui sont appliquées par vissage contre la cage de laminoir.

4. Dispositif de laminage (1) selon la revendication 2 ou 3, **caractérisé en ce que** les bras de cintrage (13) sont guidés dans la zone médiane des cages de laminoir ou des longerons de soutien des cylindres ou bien les enserrent.

5. Dispositif de laminage (1) selon l'une quelconque des revendications 1 à 4, **caractérisé en ce que** le cylindre de soutien supérieur (5) est maintenu à ses extrémités respectivement dans une empoise de cylindre de soutien (10).

6. Dispositif de laminage (1) selon l'une quelconque des revendications 1 à 5, **caractérisé en ce que** les cylindres de cintrage (16) sont disposés respectivement, en position verticale par rapport à des bras de balancier (15) en direction du cylindre de soutien supérieur (5).

7. Dispositif de laminage (1) selon la revendication 6, **caractérisé en ce que** les cylindres de cintrage (16) agissent sur les traverses transversales (12) qui sont guidées contre les bras de balancier (15) en direction du cylindre supérieur (5) et contre les moulures de guidage (11).

8. Dispositif de laminage (1) selon l'une quelconque des revendications 1 à 7, **caractérisé en ce que** les bras de cintrage (13) sont liés de manière amovible dans les traverses transversales (12) ou les bras de balancier (15).

9. Dispositif de laminage (1) selon l'une quelconque des revendications 1 à 8, **caractérisé en ce que** les cylindres de travail (2, 3) sont montés respectivement dans des empoises de cylindres de travail (19, 20) et **en ce que** les empoises des cylindres de travail supérieurs (20) sont sollicités respectivement via les bras de cintrage (13) en direction verticale, avec une force.

10. Dispositif de laminage (1) selon l'une quelconque des revendications 1 à 9, **caractérisé en ce que** les cylindres de cintrage (16) faisant partie du cylindre de travail supérieur (3) sont disposés dans des épaisseurs inférieures (14) des bras de cintrage (13).

11. Dispositif de laminage (1) selon l'une quelconque des revendications 1 à 10, **caractérisé en ce que** les cylindres de cintrage ou de balancier (17) attribués aux empoises (19) du cylindre de travail inférieur (2) sont disposés en position verticale dans des blocs inamovibles.
